# EUROPÄISCHE PATENTANMELDUNG

(11) **EP 1 220 578 A2**
(43) Veröffentlichungstag der Anmeldung: **03.07.2002**
(21) Anmeldenummer: 01890346.8
(22) Anmeldetag: 20.12.2001
(51) Int. Cl.: H05B 33/08

(54) **Verfahren und Vorrichtung zur Veränderung der Farbtemperatur**

(30) Priorität: 21.12.2000 AT 9422000 U
(71) Anmelder: Siemens AG Österreich, 1210 Wien (AT)
(72) Erfinder: Schweigert, Harald, 1120 Wien (AT); Gut, Stefan, 1190 Wien (AT)
(74) Vertreter: Matschnig, Franz, Dipl.-Ing.

(57) **Zusammenfassung**

Ein Verfahren und eine Vorrichtung zur Veränderung der Farbtemperatur und der Helligkeit einer Beleuchtungsvorrichtung (BEL), welche zumindest zwei Leuchtdioden (D_{b}, D_{g}, Dᵣ) umfasst, die Licht unterschiedlicher Farbtöne emittieren, wobei die Farbtemperatur der Beleuchtungsvorrichtung (BEL) über die jeweilige Speisespannung (U_{A1}, U_{A2}, U_{A3}) und/oder den jeweiligen Speisestrom (I_{A1}, I_{A2}, I_{A3}) der zumindest zwei Leuchtdioden (D_{b}, D_{g}, Dᵣ) eingestellt wird.

## Beschreibung

Die Erfindung betrifft ein Verfahren zur Veränderung der Farbtemperatur und der Helligkeit einer Beleuchtungsvorrichtung, welche zumindest zwei Leuchtdioden umfasst, die Licht unterschiedlicher Farbtöne emittieren.

Ebenso betrifft die Erfindung eine Beleuchtungsvorrichtung mit einstellbarer Farbtemperatur und Helligkeit.

Bei der Farbwahrnehmung/-empfindung handelt es sich um ein psychologisches Phänomen, das bereits anhand zahlreicher Experimente gut erfasst ist. Es hat sich herausgestellt, dass sich das Wohlbefinden einer Person in einem Raum durch geeignete Wahl der Beleuchtung wesentlich steigern lässt.

Die Farbtemperatur gibt die durch einen leuchtenden Körper verursachte Farbempfindung an. Sie ist die Temperatur, die ein schwarzer Strahler annehmen müsste, um die gleiche Farbempfindung zu erzeugen.

Beleuchtungen, bei denen unterschiedliche Farbtemperaturen eingestellt werden können, sind beispielsweise aus dem Bereich der Innenarchitektur - hier vor allem sogenannte Dimmer - bekannt geworden.

In der DE 199 09 630 wird eine Vorrichtung der eingangs genannten Art vorgestellt. Bei dieser Vorrichtung werden Leuchtmittel, beispielsweise Leuchtstoffröhren, unterschiedlicher Farben, jedoch keines roter Farbe, sowie ein Diffusor zur Erzeugung von Licht unterschiedlicher Farbtemperatur, zur Beleuchtung eines Raumes erzeugt, wobei die Einstellung der gewünschten Farbtemperatur von einer eigens dafür vorgesehenen Lichtsteueranlage vorgenommen wird.

Nachteilig an der vorgeschlagenen Lösung ist vor allem, dass man durch die geometrischen Abmessungen des Diffusors und der verwendeten Leuchtstoffröhren in der Formgebung der Beleuchtung stark eingeschränkt ist. Deshalb eignet sich die bekannte Beleuchtung beispielsweise auch nicht als Tischbeleuchtung.

Eine weitere Vorrichtung und ein Verfahren zur Erzeugung von Licht variabler Farbtemperatur ist in der DE 41 15 187 offenbart. Bei dem vorgestellten Verfahren kommt eine Vorrichtung mit Leuchtstoffröhren zum Einsatz, die von Reflektoren umgeben sind, welche Seitenflächen aufweisen, von denen eine konvex ausgebildet und rot ist, während eine andere Seitenfläche goldfarben und plan ist und eine dritte Seitenfläche konkav und silberfarbig ausgebildet ist. Die Leuchtstoffröhre emittiert ein Lichtspektrum, das demjenigen des Sonnenlichts auf der Erde am Tag der Sommersonnenwende um die Mittagszeit entspricht. Je nach Jahreszeiten werden zur Erzeugung einer günstigen Farbtemperatur in einer vorgebbaren Reihenfolge die Reflektoren bestrahlt.

Nachteilig an der aus der DE 41 15 187 bekannt gewordenen Vorrichtung ist vor allem, dass sie aufgrund der speziell ausgeführten Reflektoren teuer in der Herstellung und darüber hinaus aufwendig zu installieren ist. Weiters ist die spektrale Bandbreite der einstellbaren Farbtemperatur relativ gering.

Es ist daher eine Aufgabe der Erfindung, einen Weg zu schaffen, der es ermöglicht auf eine kostengünstige und einfache Weise die Farbtemperatur einer Lichtquelle über einen möglichst großen Spektralbereich verändern zu können.

Diese Aufgabe wird mit einem Verfahren der eingangs genannten Art dadurch gelöst, dass die Farbtemperatur von zumindest drei Leuchtdioden, die Licht unterschiedlicher Farbtöne emittieren, über deren Speisespannung und/oder deren Speisestrom eingestellt wird.

Um eine größere Helligkeit zu erreichen, können gleichzeitig mehrere, den gleichen Farbton emittierende Leuchtdioden betrieben werden.

In einer vorteilhaften Variante der Erfindung werden die Leuchtdioden einer Farbe parallel betrieben.

Bevorzugter Weise werden die Speisespannungen und/oder -ströme von zumindest einem steuer-/regelbaren Schaltnetzteil geliefert.

Eine in der Praxis bewährte Ausführungsform der Erfindung sieht vor, dass die Farbtemperatur über mehrere Schaltnetzteile eingestellt wird, wobei die Leuchtdioden, die den selben Farbton emittieren über je ein gemeinsames Schaltnetzteil gesteuert werden.

Weitere Vorteile lassen sich dadurch schaffen, dass die Leuchtdioden in Form einer Matrix angeordnet werden.

Ein besonders großer Bereich unterschiedlicher Farbtemperaturen lässt sich dadurch einstellen, dass die Leuchtdioden rotes, grünes und blaues Licht emittieren.

Zur Realisierung des erfindungsgemäßen Verfahrens eignet sich insbesondere eine Beleuchtungsvorrichtung der eingangs genannten Art, bei welcher zumindest zwei Leuchtdioden vorgesehen sind, die Licht unterschiedlicher Farbtöne emittieren, wobei den zumindest zwei Leuchtdioden zumindest ein steuer-/regelbares Schaltnetzteil, welches für jede der Leuchtdioden eine einstellbare Ausgangsspannung und/oder Ausgangsstrom liefert, vorgeschaltet ist.

Eine vorteilhafte Weiterbildung dieser Variante sieht vor, dass mehrere, den gleichen Farbton emittierende Leuchtdioden vorgesehen sind.

Eine günstige Variante der Erfindung besteht darin, dass die gleicher Farbe Leuchtdioden parallel geschaltet sind.

Praxisbewährter Weise sind mehrere Schaltnetzteile vorgesehen, wobei den Leuchtdioden, die den selben Farbton emittieren, ein gemeinsames Schaltnetzteil zugeordnet ist.

Eine sehr günstige Variante der Erfindung sieht vor, dass die Leuchtdioden in Form einer Matrix angeordnet sind.

Bevorzugter Weise sind die Leuchtdioden rot, grün und blau.

Die Erfindung samt weiteren Vorteilen ist in der Zeichnung anhand einiger nicht einschränkender Ausführungsbeispiele dargestellt. In dieser zeigen schematisch:
Fig. 1 ein Blockschaltbild einer ersten Variante einer erfindungsgemäßen Beleuchtungsvorrichtung,
Fig. 2 ein Blockschaltbild einer zweiten Variante einer erfindungsgemäßen Beleuchtungsvorrichtung und
Fig. 3 eine erfindungsgemäße Beleuchtungsvorrichtung mit einem matrixförmigen Beleuchtungsfeld.

Gemäß Fig. 1 weist eine erfindungsgemäße Beleuchtungsvorrichtung BEL für Leuchtdioden, die den selben Farbton emittieren, je ein gemeinsames Schaltnetzteil STN1, STN2, STN3 auf, dessen Ausgangsspannung U_{A1}, U_{A2}, U_{A3} bzw. Ausgangsstrom I_{A1}, I_{A2}, I_{A3} über eine Ansteuerung AST, beispielsweise einen entsprechend eingerichteten Computer, geregelt werden kann. Die Eingangsspannung U_{N} des Schaltnetzteiles STN1-STN3 kann beispielsweise die Netzspannung sein.

Die Leuchtdioden D_{b}, D_{g}, Dᵣ werden in Durchlassrichtung betrieben, dabei steigt ihre Helligkeit mit ihrem Betriebsstrom an. Allerdings gibt es einen maximal zulässigen Strom, der nicht wesentlich überschritten werden darf, da es sonst zu einer Zerstörung der Leuchtdioden D_{b}, D_{g}, Dᵣ kommen kann. Je nach technologischer Ausführung der Leuchtdioden D_{b}, D_{g}, Dᵣ können der maximale Betriebsstrom und die maximale Betriebsspannung von Typ zu Typ wesentlich verschieden sein. Um den Betriebsstrom zu begrenzen ist jeder Leuchtdiode D_{b}, D_{g}, Dᵣ ein Vorwiderstand Rv in Serie vorgeschaltet. Über das Schaltnetzteil kann die Ausgangsspannung U_{A1}, U_{A2}, U_{A3} und/oder der Ausgangsstrom, I_{A1}, I_{A2}, I_{A3} die der jeweiligen Speisesspannung bzw. dem jeweiligen Speisestrom der Leuchtdioden D_{b}, D_{g}, Dᵣ proportional sind und somit die Helligkeit/Intensität der Leuchtdioden D_{b}, D_{g}, Dᵣ reguliert werden. Es hat sich herausgestellt, dass sich eine besonders große spektrale Bandbreite der Farbtemperatur einstellen lässt wenn die verwendeten Leuchtdioden D_{b}, D_{g}, Dᵣ die Farben rot, grün und blau aufweisen. Die Leuchtdioden D_{b}, D_{g}, Dᵣ, die einer Farbe zugeordnet sind, können dabei zu Blöcken zusammengefasst werden.

Eine weitere Möglichkeit die Farbtemperatur und die Helligkeit der Beleuchtungsvorrichtung zu verändern, ist die Kombination der oben beschriebenen Speisespannungs/-strom-Einstellung mit einer Pulsbreitenmodulation. Durch die Spannungs-/Stromänderung lässt sich eine Änderung der Farbtemperatur und der Helligkeit (Intensität) des von der Beleuchtungsvorrichtung emittierten Lichtes erzielen. Durch eine Pulsbreitenmodulation wird eine Helligkeitsreduktion bei konstanter Farbtemperatur ermöglicht. Da die Durchführung einer Pulsbreitenmodulation einem Fachmann wohl bekannt ist, soll an dieser Stelle nicht näher darauf eingegangen werden.

Ausgangspunkt für die Wahrnehmung der Farbtemperatur sind die ihr zugrundeliegenden physikalischen Farbreize, also diejenigen elektromagnetischen Strahlungen im Bereich zwischen 380 und 780 nm, die in das Auge gelangen und dort spezielle Sinneszellen erregen, so dass eine Farbempfindung entsteht. Ein Farbreiz kann auch als Punkt in einem unendlichdimensionalen Raum aufgefasst werden, in dem jede Achse die Intensität einer bestimmten Wellenlänge (beispielsweise in Photonen pro Sekunde) darstellt. Da sich unendlichdimensionale Räume nur schwer darstellen lassen, werden Farbreize meist durch ihre spektrale Strahlungsverteilung charakterisiert, die angibt, wie sich die Strahlungsleistung auf die einzelnen Regionen des Spektrums verteilt.

Spezielle Rezeptoren auf der Retina des Auges absorbieren einen Teil der Farbreize, wodurch eine chemische Reaktion ausgelöst wird, die im Zerfall von verschiedenen Arten von Sehpurpur besteht und die anschließend in eine Nervenerregung umgesetzt wird. Dabei bilden ein achromatischer und drei chromatische Mechanismen unterschiedlich gewichtete Summen der Intensitäten bei den verschiedenen Wellenlängen, wobei nicht die gesamte Information über die Intensitäten für alle Wellenlängen erhalten bleibt.

Durch Mischung der von den Leuchtdioden erzeugten Farbtöne und Intensitäten lässt sich eine vorgebbare Farbtemperatur einstellen. Durch selektives Hinzu- oder Wegschalten von Leuchtdioden D_{b}, D_{g}, Dᵣ einer Farbe bzw. durch Änderung der Helligkeit/Intensität kann die von einer Person wahrgenommene Farbtemperatur geändert werden.

Nach Fig. 2 ist für alle Leuchtdioden D_{b}, D_{g}, Dᵣ ein gemeinsames Schaltnetzteil SNT4 vorgesehen, welches zur Steuerung der Farbtemperatur getrennt regelbare Ausgänge aufweist, die den Leuchtdioden D_{b}, D_{g}, Dᵣ einer Farbe zugeordnet sind, wie es in dargestellt ist. Als steuerbares Schaltnetzteil SNT4 kann beispielsweise ein Mehrkanal-Dimmer verwendet werden. Natürlich können die Leuchtdioden D_{b}, D_{g}, Dᵣ auch einzeln angesteuert werden, wobei für jede Leuchtdiode D_{b}, D_{g}, Dᵣ ein Schaltnetzteil SNT4 vorgesehen sein kann.

Die Beleuchtungsvorrichtung BEL nach Fig. 3 weist ein Beleuchtungsfeld FEL auf, über welches die Leuchtdioden D_{b}, D_{g}, Dᵣ in Form einer Matrix MAT angeordnet sind. Diese Beleuchtungsvorrichtung BEL eignet sich besonders als Tisch- oder Schminkbeleuchtung. Auch hier ist den Leuchtdioden D_{b}, D_{g}, Dᵣ, ein gemeinsames Schaltnetzteil SNT4 zugeordnet. Die Anordnung von Leuchtdioden D_{b}, D_{g}, Dᵣ unterschiedlicher Farben kann beliebig erfolgen. So können beispielsweise Leuchtdioden D_{b}, D_{g}, Dᵣ einer Farbe eine Zeile und/oder Spalte der Matrix MAT bilden. Eine andere Möglichkeit besteht darin, die Leuchtdioden D_{b}, D_{g}, Dᵣ so anzuordnen, dass eine Leuchtdiode D_{b}, D_{g}, Dᵣ einer Farbe von andersfarbigen Leuchtdioden D_{b}, D_{g}, Dᵣ umgeben ist.

Das farbliche Aussehen eines Reizes hängt sehr stark von den Beobachtungsbedingungen ab. Einen wichtigen Faktor stellen dabei Kontexteffekte dar, die in dem Einfluss eines farbigen Umfeldes auf die Farbe des Reizes bestehen. Mit Hilfe der Beleuchtungsvorrichtung BEL können solche Kontexteffekte antizipiert werden, was beispielsweise bei einer Anwendung als Schminklicht von großem Vorteil ist, da das Licht den Bedingungen angepasst werden kann unter denen die Schminke am besten zur Geltung kommen soll.

Auch als Tischbeleuchtung für einen Arbeitsplatz lässt sich die Beleuchtungsvorrichtung BEL mit großem Gewinn einsetzten. Ermüdungserscheinungen kann durch Veränderung der Farbtemperatur vorgebeugt werden. Auch können gemäß den Ergebnissen der experimentellen Psychologie Gemütsverfassungen durch die Farbtemperatur der Beleuchtung beeinflusst werden. Weshalb sich die Beleuchtungsvorrichtung BEL auch für den therapeutischen Einsatz sehr gut eignet.

Die erfindungsgemäße Beleuchtungsvorrichtung BEL erlaubt es, durch die Verwendung von Licht unterschiedlicher Farben emittierender Leuchtdioden D_{b}, D_{g}, Dᵣ die Farbtemperatur innerhalb einer großen spektralen Bandbreite zu verändern. Es ist ein weiteres Verdienst der Erfindung, eine Beleuchtungsvorrichtung BEL zu schaffen, die eine im wesentlichen freie Formgebung ermöglicht. Mit der Beleuchtungsvorrichtung BEL nach der Erfindung können praktisch alle Arten von Beleuchtungen realisiert werden (Raumbeleuchtung, Tischbeleuchtung, etc.).

## Patentansprüche

1. Verfahren zur Veränderung der Farbtemperatur und der Helligkeit einer Beleuchtungsvorrichtung (BEL), welche zumindest zwei Leuchtdioden (D_{b}, D_{g}, Dᵣ) umfasst, die Licht unterschiedlicher Farbtöne emittieren, **dadurch gekennzeichnet, dass** die Farbtemperatur der Beleuchtungsvorrichtung (BEL) über die jeweilige Speisespannung (U_{A1}, U_{A2}, U_{A3}) und/oder den jeweiligen Speisestrom (I_{A1}, I_{A2}, I_{A3}) der zumindest zwei Leuchtdioden (D_{b}, D_{g}, Dᵣ) eingestellt wird.

2. Verfahren nach Anspruch 1, **dadurch gekennzeichnet, dass** gleichzeitig mehrere, den gleichen Farbton emittierende Leuchtdioden (D_{b}, D_{g}, Dᵣ) betrieben werden.

3. Verfahren nach Anspruch 2, **dadurch gekennzeichnet, dass** die Leuchtdioden (D_{b}, D_{g}, Dᵣ) einer Farbe parallel betrieben werden.

4. Verfahren nach einem der Ansprüche 1 bis 3, **dadurch gekennzeichnet, dass** die Speisespannungen (U_{A1}, U_{A2}, U_{A3}) und/oder -ströme (I_{A1}, I_{A2}, I_{A3}) von zumindest einem steuer-/regelbaren Schaltnetzteil (SNT1, SNT2, SNT3, SNT4) geliefert werden.

5. Verfahren nach Anspruch einem der Ansprüche 1 bis 4, **dadurch gekennzeichnet, dass** die Farbtemperatur über mehrere Schaltnetzteile (SNT1-SNT4) eingestellt wird, wobei die Leuchtdioden (D_{b}, D_{g}, Dᵣ), die den selben Farbton emittieren über je ein gemeinsames Schaltnetzteil (SNT1-SNT4) gesteuert werden.

6. Verfahren nach Anspruch 3 oder 4, **dadurch gekennzeichnet, dass** die Leuchtdioden (D_{b}, D_{g}, Dᵣ) in Form einer Matrix (MAT) angeordnet werden.

7. Verfahren nach einem der Ansprüche 1 bis 5, **dadurch gekennzeichnet, dass** die Leuchtdioden (D_{b}, D_{g}, Dᵣ) rotes, grünes und blaues Licht emittieren.

8. Beleuchtungsvorrichtung (BEL) mit einstellbarer Farbtemperatur und Helligkeit, **dadurch gekennzeichnet, dass** zumindest zwei Leuchtdioden (D_{b}, D_{g}, Dᵣ) vorgesehen sind, die Licht unterschiedlicher Farbtöne emittieren, wobei den zumindest zwei Leuchtdioden (D_{b}, D_{g}, Dᵣ) zumindest ein steuer-/regelbares Schaltnetzteil (SNT1-SNT4), welches für jede der Leuchtdioden eine einstellbare Ausgangsspannung (U_{A1}, U_{A2}, U_{A3}) und/oder Ausgangsstrom (I_{A1}, I_{A2}, I_{A3}) liefert, vorgeschaltet ist.

9. Beleuchtungsvorrichtung nach Anspruch 8, **dadurch gekennzeichnet, dass** mehrere, den gleichen Farbton emittierende Leuchtdioden (D_{b}, D_{g}, Dᵣ) vorgesehen sind.

10. Beleuchtungsvorrichtung nach Anspruch 9, **dadurch gekennzeichnet, dass** die Leuchtdioden einer Farbe (D_{b}, D_{g}, Dᵣ) parallel geschaltet sind.

11. Beleuchtungsvorrichtung nach einem der Ansprüche 7 bis 9, **dadurch gekennzeichnet, dass** mehrere Schaltnetzteile (SNT1-SNT4) vorgesehen sind, wobei den Leuchtdioden (D_{b}, D_{g}, Dᵣ), die den selben Farbton emittieren, ein gemeinsames Schaltnetzteil (SNT1-SNT4) zugeordnet ist.

12. Beleuchtungsvorrichtung nach Anspruch 9 oder 10, **dadurch gekennzeichnet, dass** die Leuchtdioden (D_{b}, D_{g}, Dᵣ) in Form einer Matrix (MAT) angeordnet sind.

13. Beleuchtungsvorrichtung nach einem der Ansprüche 7 bis 11, **dadurch gekennzeichnet, dass** die Leuchtdioden (D_{b}, D_{g}, Dᵣ) rot, grün und blau sind.
